# DEMANDE DE BREVET EUROPEEN

(11) **EP 3 744 302 A1**
(43) Date de publication de la demande: **02.12.2020**
(21) Numéro de dépôt: 20150178.0
(22) Date de dépôt: 03.01.2020
(51) Int. Cl.: A61H 3/06, E01C 5/20, E01F 9/60, E01F 9/615

(54) **DISPOSITIF DE SIGNALISATION DE PASSAGE POUR PIETONS**

(30) Priorité: 31.05.2019 FR 1905806
(71) Demandeur: NOVAP, 01100 Bellignat (FR)
(72) Inventeur: MARTINAND, Alexandre, 01100 OYONNAX (FR)
(74) Mandataire: Cabinet Laurent & Charras

(57) **Abrégé**

Ce dispositif de signalisation de passage pour piétons comprend, à l'aplomb dudit passage, une pluralité de dalles (2), notamment podo-tactiles, positionnées linéairement sur le trottoir ou équivalent, et comporte en outre, au niveau d'au moins l'une des extrémités de ladite au moins une ligne (1) de dalles podo tactiles (2), un poteau vertical (5), dont l'extrémité supérieure est munie d'au moins un organe d'éclairage, lesdites dalles podo tactiles (2) étant réalisées en matière plastique et comprenant au moins sur leur face supérieure des zones de couleurs différenciées, la différenciation de couleurs résultant du moulage.

## Description

### DOMAINE DE L'INVENTION

L'invention concerne la sécurité routière, et plus particulièrement celle des piétons appelés à traverser une rue ou une route.

### ETAT ANTERIEUR DE LA TECHNIQUE

Les passages pour piétons sont traditionnellement matérialisés sur la chaussée concernée par des bandes blanches apposées sur le sol de la chaussée en question, et orientées parallèlement à la direction de ladite chaussée. Afin d'optimiser la vigilance notamment des piétons, il est connu d'implanter, en bordure de ces passages pour piétons et donc sur les trottoirs, des dispositifs au sol constitués de dalles, du type podo tactiles, ou des bandes de guidage, également de couleur blanche, avantageusement munies de plots en relief dirigés vers le haut, et plus particulièrement destinés à éveiller la vigilance de personnes aveugles ou malvoyantes lors de leurs déplacements notamment à l'aplomb de tels passages pour piétons.

Cette problématique liée à la sécurité des passages pour piétons est exacerbée lorsque la luminosité du jour décroît, et donc notamment à la tombée de la nuit, pendant la nuit et à l'aube. On observe de fait une accidentologie augmentée durant ces périodes, résultant notamment d'une diminution de la perception par les automobilistes de ces zones particulières de franchissement de la chaussée par les piétons.

L'objet de la présente invention vise à surmonter ces différents inconvénients, en proposant notamment un dispositif de signalisation de passage pour piétons à la visibilité améliorée et d'un prix de revient et d'installation en outre réduit.

### EXPOSE DE L'INVENTION

L'invention concerne donc un dispositif de signalisation de passage pour piétons comprenant, à l'aplomb dudit passage, une pluralité de dalles, notamment podo-tactiles, positionnées sur le trottoir ou équivalent, notamment linéairement.

Ce dispositif comporte en outre, au niveau d'au moins l'une des extrémités de ladite au moins une ligne de dalles podo tactiles, un poteau vertical dont l'extrémité supérieure est munie d'au moins un organe d'éclairage, et typiquement une LED (diode électroluminescente).

En outre, et selon l'invention, les dalles, notamment podo tactiles, sont réalisées en matière plastique, et comprennent au moins sur leur face supérieure des zones de couleurs différenciées, cette différenciation de couleurs résultant du moulage.

Avantageusement, cet organe d'éclairage ne fonctionne que lors du déclin de la luminosité et notamment la nuit.

Ce faisant, l'invention propose un double dispositif de signalisation à la fois visible par les automobilistes et par les piétons, associant des dalles podo tactiles à couleurs différenciées et un dispositif d'éclairage lumineux, avantageusement susceptible de fonctionner sous forme de clignotement ou de de manière stroboscopique.

Selon une première caractéristique avantageuse de l'invention, ces organes d'éclairage sont constitués de LEDs ou diodes électroluminescentes, monocolores ou multi-couleurs, alimentées par un circuit électrique muni d'une batterie, elle-même rechargée par un panneau photovoltaïque intégré à l'extrémité supérieure du poteau, ce dernier étant protégé par un capot transparent à la lumière visible, de telle sorte à permettre l'éclairement dudit panneau photovoltaïque et corollairement le rechargement de ladite batterie.

### BREVE DESCRIPTION DES FIGURES

La manière dont l'invention peut être réalisée et les avantages qui en découlent ressortiront mieux de l'exemple de réalisation qui suit, donnés à titre indicatif et non limitatif, à l'appui des figures annexées.
La figure 1 est une illustration schématique du dispositif de l'invention.
La figure 2 est une représentation schématique en section sagittale d'un poteau conforme à l'invention.
La figure 3 est une vue du dessus du poteau conforme à l'invention.

### DESCRIPTION DETAILLEE DE L'INVENTION

On a donc représenté en relation avec la figure 1 le principe du dispositif de signalisation de passage pour piétons conforme à l'invention. Au sein de celui-ci est matérialisée une ligne (1) de plusieurs dalles podo tactiles (2), fixées bord à bord sur le trottoir à l'aplomb d'un passage pour piétons.

Ainsi qu'on peut observer, ces dalles podo tactiles (2) sont bicolores et présentent ainsi des zones différenciées (3, 4) de couleurs différentes sur leur surface supérieure, destinées à optimiser leur visualisation, et corollairement la vigilance tant des piétons que des automobilistes.

Ces dalles podo tactiles sont réalisées en matière plastique résultant de moulage par bi-injection. Elles sont typiquement réalisées en polyuréthane thermoplastique (TPU) ou en PVC souple. Elles répondent en outre à la norme NF 93.351, notamment en termes de dimensions.

Elles sont munies de plots en relief, en l'espèce en forme de dôme, de diamètre à la base d'environ 25 millimètres, et de hauteur voisine de 5 millimètres.

Ces dalles bicolores peuvent être réalisées conformément aux enseignements de la demande de brevet FR1905805 du Demandeur.

Succinctement, elles sont réalisées au moyen d'un moule à deux parties d'empreinte, dont l'une des parties d'empreinte comporte au moins un pavé mobile en translation, la face supérieure dudit pavé étant destinée à venir en contact avec l'autre partie d'empreinte statique, et étant munie de zones en creux correspondant aux plots en relief à réaliser. Après fermeture du moule, on induit la translation dudit au moins un pavé mobile jusqu'à ce qu'il vienne en contact avec la paroi interne de la partie d'empreinte statique, puis on injecte une première matière plastique de couleur déterminée, on laisse partiellement refroidir ladite matière plastique ainsi injectée.

On induit alors la translation dudit au moins un pavé mobile selon la direction opposée à la translation précédente, puis l'on injecte une seconde matière plastique venant occuper le volume ainsi libéré, et de couleur différente de la première matière plastique. Une fois le moule refroidi, on éjecte la dalle bicolore ainsi obtenue.

De telles dalles (2) sont fixées sur le trottoir par exemple par collage ou à l'aide d'un adhésif double face.

Corollairement et ainsi qu'on peut l'observer sur la figure 1, de part et d'autre de cette ligne (1) de dalles podo tactiles (2), est fixé au sol, par tout moyen, un poteau (5), avantageusement réalisé en acier, dont l'extrémité supérieure reçoit un bloc LEDS.

Ce bloc LEDS, que l'on peut mieux observer sur la figure 3, est constitué en son centre d'un panneau photovoltaïque (11), et à sa périphérie d'une pluralité de LEDS (10) réparties plus ou moins uniformément sur la surface supérieure d'un plateau (7) rapporté à l'extrémité supérieur du fut métallique (8) constitutif dudit poteau. Le panneau photovoltaïque (11) et les LEDS (10) sont protégés par un capot (6), par exemple réalisé en verre ou en matière plastique transparente à la lumière du jour, de telle sorte à permettre l'éclairement effectif dudit panneau photovoltaïque et corollairement la recharge d'une batterie (non représentée), située sous le plateau supérieur (7), et destiné à alimenter un circuit électrique d'alimentation des LEDS. Le capot (6) est fixé sur le plateau (7), ce dernier étant fixé à l'extrémité supérieure du fût métallique (8) au moyen de rivets (9). Ce circuit électrique est couplé à un ou des capteurs (non représentés), conçu de sorte que les LEDS ne s'éclairent qu'à la tombée du jour ou de manière générale avec l'obscurité. L'éclairement de ces LEDS peut en outre être réalisé de manière clignotante ou stroboscopique, là encore, régulé par le circuit électrique.

Par ailleurs, les LEDS peuvent éclairer selon une seule couleur, ou différentes couleurs.

On conçoit tout l'intérêt du dispositif de l'invention en termes d'optimisation de la visibilité de tels passages pour piétons, notamment à l'obscurité. Outre l'éclairement résultant du ou des poteaux situés de part et d'autre des dalles podo tactiles, le caractère bicolore de ces dalles favorise de manière substantielle cette visibilité tant pour les piétons que pour les automobilistes, et corollairement diminue l'accidentologie au voisinage des passages pour piétons. Qui plus est, la mise en place de tels dispositifs s'avère extrêmement aisée et peu couteuse, en l'absence de toute nécessité de quelconque raccordement au réseau domestique d'alimentation électrique.

Enfin, le procédé de réalisation des dalles, en l'espèce par moulage bi-injection, permet non seulement de diminuer les coûts de production, mais également de favoriser la netteté des différentes couleurs apparaissant sur la surface supérieure desdites dalles.

## Revendications

1. Dispositif de signalisation de passage pour piétons comprenant, à l'aplomb dudit passage, une pluralité de dalles (2), notamment podo-tactiles, positionnées linéairement sur le trottoir ou équivalent, comportant en outre, au niveau d'au moins l'une des extrémités de ladite au moins une ligne (1) de dalles podo tactiles (2), un poteau vertical (5), dont l'extrémité supérieure est munie d'au moins un organe d'éclairage (10), lesdites dalles podo tactiles (2) étant réalisées en matière plastique et comprenant au moins sur leur face supérieure des zones de couleurs différenciées, la différenciation de couleurs résultant du moulage.

2. Dispositif de signalisation de passage pour piétons selon la revendication 1, ***caractérisé* en ce que** le au moins un organe d'éclairage (10) ne fonctionne que lors du déclin de la luminosité et notamment la nuit.

3. Dispositif de signalisation de passage pour piétons selon l'une des revendications 1 et 2, ***caractérisé* en ce que** le au moins un organe d'éclairage (10) fonctionne sous forme de clignotement ou de de manière stroboscopique.

4. Dispositif de signalisation de passage pour piétons selon l'une des revendications 1 à 3, ***caractérisé* en ce que** le au moins un organe d'éclairage (10) est constitué d'une LED (diode électroluminescente), alimentée par un circuit électrique muni d'une batterie, elle-même rechargée par un panneau photovoltaïque (11) intégré à l'extrémité supérieure du poteau (5).

5. Dispositif de signalisation de passage pour piétons selon la revendication 4, ***caractérisé* en ce que** l'ensemble constitué par la ou les LEDS et le panneau photovoltaïque (10) est protégé par un capot (6) transparent à la lumière visible, de telle sorte à permettre l'éclairement dudit panneau photovoltaïque et corollairement le rechargement de ladite batterie.

6. Dispositif de signalisation de passage pour piétons selon l'une des revendications 1 à 5, ***caractérisé* en ce qu'**il comporte un poteau vertical (5) aux deux extrémités de la ligne de dalles podo-tactiles.
